# EUROPÄISCHE PATENTSCHRIFT

(11) **EP 1 371 114 B1**
(45) Veröffentlichungstag und Bekanntmachung des Hinweises auf die Patenterteilung: **22.09.2004**
(21) Anmeldenummer: 02703431.3
(22) Anmeldetag: 18.03.2002
(51) Int. Cl.: H01R 13/639

(54) **SICHERUNGSVORRICHTUNG FÜR EINE STECKVERBINDUNG**
SAFETY DEVICE FOR A PLUG-IN CONNECTOR
DISPOSITIF DE SECURITE POUR CONNECTEUR MALE

(30) Priorität: 20.03.2001 DE 10113529
(43) Veröffentlichungstag der Anmeldung: 17.12.2003
(73) Patentinhaber: Reichle & De-Massari AG, 8620 Wetzikon (CH)
(72) Erfinder: REICHLE, Hans, CH-8620 Wetzikon (CH)
(74) Vertreter: Felber, Josef
(86) Internationale Anmeldenummer: PCT/CH2002/000156
(87) Internationale Veröffentlichungsnummer: WO 2002/075859

(56) Entgegenhaltungen:
- EP-A- 0 849 839
- US-A- 4 615 575
- US-A- 5 305 380
- US-A- 5 429 522
- US-A- 5 529 426
- US-A- 5 556 295
- US-A- 5 577 855

## Beschreibung

Die Erfindung betrifft eine Sicherungsvorrichtung für eine Steckverbindung gemäss dem Oberbegriff von Anspruch 1, sowie ein Steckverbindersystem mit einer derartigen Sicherungsvorrichtung. Dokument US 5.577.855 A1 offenbart eine solche Vorrichtung.

Es ist eine Vielzahl modular ausgestalteter Steckverbindungssysteme bekannt, um beispielsweise Telefonleitungen, Computersysteme oder Netzwerke miteinander zu verbinden. So ist beispielsweise der RJ-45-Steckverbinder ein nach IEC 60'603-7 genormter und weltweit angewandter Standard für Steckverbinder in Kommunikationsund Datennetzen. Ein derartiger Steckverbinder umfasst einen Stecker sowie eine Steckbuchse. Die Steckbuchse ist üblicherweise in einer Steckdose, einem Rack, oder einem sogenannten Rangierfeld angeordnet.

Modern ausgerüstete Gebäude weisen heute eine sogenannte Universelle Gebäudeverkabelung (UGV) mit einer Vielzahl von Steckbuchsen auf, um je nach Bedarf analoge oder digitale Telefone, Telefax-Geräte, Computer, Drucker und Modems miteinander zu verbinden.

Nachteilig an den bekannten Steckverbindern, beziehungsweise an universellen Gebäudeverkabelungen ist die Tatsache, dass durch ein unbeabsichtigtes Lösen/Lockern derselben Verbindungsprobleme beziehungsweise Netzwerkfehler auftreten. Die Behebung derartiger Netzwerkfehler verursacht Kosten, Umtriebe, und kann im Extremfall zum Zusammenbruch ganzer Computersysteme führen. Es ist daher von zentraler Bedeutung eine zuverlässige, sichere Steckverbindung zu gewährleisten.

Es ist Aufgabe der vorliegenden Erfindung eine Sicherungsvorrichtung zu schaffen, um die Sicherheit und Zuverlässigkeit von Steckverbindern zu verbessern.

Diese Aufgabe wird erfindungsgemäss mit einer Sicherungsvorrichtung mit den Merkmalen von Anspruch 1 gelöst. Die abhängigen Ansprüche 2 bis 9 betreffen weitere vorteilhaft ausgestaltete Weiterbildungen der erfindungsgemässen Sicherungsvorrichtungen. Diese Aufgabe wird weiter gelöst durch ein Steckverbindersystem mit den Merkmalen von Anspruch 10.

Die Aufgabe wird insbesondere durch eine Sicherungsvorrichtung für eine Steckverbindung gelöst, dessen Stecker eine Entriegelungslasche umfasst, welche mit der Steckbuchse eine lösbare Verbindung bildet, wobei die Sicherungsvorrichtung ein manschettenförmiges Gehäuse aufweist, welches mit Befestigungsmitteln vor der Steckbuchse befestigbar ist, und wobei das Gehäuse derart bezüglich der Steckverbindung angepasst ausgestaltet ist, dass bei einem in die Steckbuchse eingefügtem Stecker das aus der Steckbuchse vorstehende Ende der Entriegelungslasche vollständig innerhalb des Gehäuses zu liegen kommt, und dass das Gehäuse eine Öffnung zum Einführen eines Entriegelungsmittels aufweist, welches derart bezüglich der Lage der Entriegelungslasche angepasst angeordnet ist, dass mit einem in diese Entriegelungsöffnung eingreifenden Schlüssel die Entriegelungslasche verschiebbar und dadurch die Steckverbindung lösbar ist.

Es wurde erkannt, dass die häufigsten Fehler in einer UGV beziehungsweise in einem Netzwerk durch Manipulationsfehler am Steckverbinder oder durch am Steckverbinder oder dessen Kabel auftretende Hardwarefehler verursacht werden. Im alltäglichen Einsatz ergibt sich das Problem, dass Steckverbinder von nicht autorisierten Personen getrennt werden, beispielsweise, wenn ein Büroarbeitsplatz geändert wird, und der Computer an einem neuen Ort wieder mit dem Netzwerk verbunden wird. Ein Vorteil der erfindungsgemässen Sicherungsvorrichtung ist die Tatsache, dass ein unbefugtes Trennen der Steckverbindung nicht mehr möglich ist, was die Sicherheit und Zuverlässigkeit der Steckverbindung beziehungsweise des Netzwerkes oder der gesamten Gebäudeverkabelung wesentlich erhöht.

Ein mit der erfindungsgemässen Sicherungsvorrichtung ausgerüstete Steckerbuchse weist den Vorteil auf, dass ein Entriegelungsmittel, z.B. in Form eines Schlüssels, erforderlich ist, um die Steckverbindung zu trennen. Damit ist ein unbeabsichtigtes und/oder unbefugtes Trennen ausgeschlossen. Zudem kann das Entriegelungsmittel, z.B. ein Schlüssel, beispielsweise nur autorisierten Personen zugeteilt werden, so dass die Steckverbindung mit entsprechender Sorgfalt und entsprechendem Sachverstand betätigt wird.

Die erfindungsgemässe Sicherungsvorrichtung weist den weiteren Vorteil auf, dass bestehende Steckbuchsen sehr einfach und schnell aufrüstbar sind, um eine Verriegelung des bestehenden Steckverbinders, wie eines RJ-45-Steckverbinders, zu ermöglichen. Dies erlaubt die Sicherheit eines Netzwerkes beziehungsweise einer UGV mit geringen Zusatzkosten wesentlich zu verbessern.

Die erfindungsgemässe Sicherungsvorrichtung weist ein Gehäuse auf, welches vor der Steckbuchse befestigt wird. Der Stecker weist eine Entriegelungslasche auf, welche mit der Steckbuchse eine lösbare Verbindung bildet. Das Gehäuse ist derart ausgestaltet, dass die Entriegelungslasche vollständig innerhalb des Gehäuses liegt, wenn der Stecker in die Steckbuchse eingefügt ist. Dabei ist das Gehäuse derart ausgestaltet, dass die Entriegelungslasche ohne ein spezielles Werkzeug beziehungsweise einen Schlüssel nicht betätigt werden kann. Das Gehäuse weist ein Schlüsselloch auf, in welches ein entsprechend angepasster Schlüssel einführbar ist. Das Schlüsselloch ist derart im Gehäuse angeordnet und der Schlüssel derart ausgestaltet, dass beim Betätigen des Schlüssels die Entriegelungslasche verschoben wird, wodurch die Steckverbindung gelöst wird, und der Stecker aus der Steckbuchse gezogen werden kann.

Mehrere Ausführungsbeispiele der Erfindung werden anhand der folgenden Figuren beschrieben. Es zeigen:
- Fig. 1: eine perspektivische Ansicht einer Steckbuchse sowie einer Sicherungsvorrichtung;
- Fig. 1a: eine Frontansicht des Gehäuses der Sicherungsvorrichtung;
- Fig. 2: eine perspektivische Ansicht einer Steckbuchse mit montierter Sicherungsvorrichtung und einem Stecker;
- Fig. 3: die Steckverbindung mit Sicherungsvorrichtung gemäss Fig. 2 und einem Schlüssel;
- Fig. 4: die Steckverbindung mit Sicherungsvorrichtung gemäss Fig. 3 und eingefügtem Schlüssel;
- Fig. 5: die Steckverbindung mit Sicherungsvorrichtung gemäss Fig. 3 und eingefügtem und teilweise gedrehtem Schlüssel;
- Fig. 6: einen schematischen Längsschnitt durch einen Steckverbinder;
- Fig. 7: einen schematischen Längsschnitt durch einen Steckverbinder mit Sicherungsvorrichtung;
- Fig. 8: einen schematischen Längsschnitt durch den Steckverbinder gemäss Fig. 7 mit eingefügtem Schlüssel;
- Fig. 9: einen schematischen Längsschnitt durch den Steckverbinder gemäss Fig. 7 mit eingefügtem und vollständig gedrehtem Schlüssel;
- Fig. 10: eine Frontansicht eines weiteren Gehäuses einer Sicherungsvorrichtung;
- Fig. 11: eine weitere Sicherungsvorrichtung;
- Fig. 12a, 12b, 12c: Einsatzteile für die in Fig. 11 dargestellte Sicherungsvorrichtung;
- Fig. 13: einen Schlüssel;
- Fig. 14a, 14b, 14c: unterschiedlich ausgestaltete Schlüsselbärte.

In den nachfolgenden Figuren sind gleiche Gegenstände mit denselben Bezugszeichen bezeichnet. Unter einem Schlüssel wird nachfolgend allgemein ein Werkzeug verstanden, welches mit einer Öffnung beziehungsweise einem Schlüsselloch 2d zusammenwirkt.

Fig. 1 zeigt eine Steckbuchse 1 mit Innenraum 1a, Gehäuse 1b und elektrischem Anschluss- bzw. Beschaltungsteil 1c. Die Steckbuchse 1 ist üblicherweise ein normiertes Bauteil. Die dargestellte Steckbuchse 1 ist Teil einer RJ-45 Steckverbindung. Der detaillierte Aufbau der Steckbuchse 1 ist allgemein bekannt. Die Steckbuchse 1 ist z.B. in einer Frontplatte 1d eingelassen, welche vier Durchbrechungen 1e aufweist, die als Einrastöffnungen dienen. Die Steckbuchse kann in einer nicht dargestellten Anschlussdose, einem Rack oder einem Rangierfeld angeordnet sein.

Vor der Steckbuchse 1 ist die Sicherheitsvorrichtung 2 angeordnet, welche ein manschettenförmiges Gehäuse 2a umfasst. Vier in Richtung der Steckbuchse 1 vorstehende Einrastmittel 2c sind fest mit dem Gehäuse 2a verbunden. Im Innern weist das Gehäuse 2a Führungsmittel 2b für einen Stecker 3 auf. Zudem weist das Gehäuse 2a unten eine Öffnung für einen Schlüssel beziehungsweise ein Schlüsselloch 2d auf.

Die Frontansicht gemäss Fig. 1a zeigt das in Fig. 1 dargestellte Gehäuse 2a mit einer Öffnung 2f und einer Schwelle 2e.

Die Einrastmittel 2c sind in die Einrastöffnungen 1e der Frontplatte 1d einführbar, um die Sicherheitsvorrichtung 2, wie in Fig. 2 dargestellt, fest mit der Steckbuchse 1 zu verbinden. Der Stecker 3 umfasst Steckkontakte 3a sowie eine federnde Entriegelungslasche 3b mit Anschlagteil. Der Stecker 3 ist mit einem Kabel 4 verbunden. Fig. 2 zeigt zudem die Stellung des Steckers 3 kurz vor dem Einführen in die Sicherheitsvorrichtung 2 beziehungsweise in die Steckbuchse 1. Der Stecker 3 wird in die Steckbuchse 1 eingeführt, wobei sich die Entriegelungslasche 3b, wie in den Figuren 6 und 7 im Längsschnitt dargestellt, in an sich bekannter Weise mit einer in der Steckbuchse 1 angeordneten Haltenase 1f verkeilt. Somit ist der Stecker 3 sicher in der Steckbuchse 1 gehalten. Wie aus Fig. 6 ersichtlich kann die Verbindung zur Haltenase 1f durch ein Niederdrücken der Entriegelungslasche 3b wieder gelöst werden, und der Stecker 3 aus der Steckbuchse 1 gezogen werden.

Wie aus dem Längsschnitt gemäss Fig. 7 ersichtlich, ist das Gehäuse 2a derart bezüglich der Entriegelungslasche 3b angepasst ausgestaltet, dass die Entriegelungslasche 3b vollständig innerhalb des Gehäuses 2a angeordnet ist, wenn der Stecker 3 mit der Steckbuchse 1 verbunden ist. Dadurch ist die Entriegelungslasche 3b nicht direkt von aussen zugänglich, und kann somit auch nicht unmittelbar betätigt werden.

Fig. 3 zeigt einen mit der Steckbuchse 1 verbundenen Stecker 3. In das Schlüsselloch 2d der Sicherungsvorrichtung 2 wird in Bewegungsrichtung 5a ein Schlüssel 5 eingeführt. Der Schlüssel 5 umfasst einen Schlüsselbart 5b, eine Verbindungswelle 5c, ein Lagerteil 5d, ein Verbindungsteil 5e sowie einen Griff 5f. Das Schlüsselloch 2d und/oder die an der Oberfläche des Gehäuses 2a angeordnete Lagerstelle 2h bilden ein Lager, in welchem der Schlüssel 5 um die Achse 5a drehbar gelagert ist.

Fig. 4 zeigt die Anordnung gemäss Fig. 3 mit vollständig in die Sicherheitsvorrichtung 2 eingefügtem Schlüssel 5. Fig. 8 zeigt in einem Längsschnitt die Lage des Schlüsselbartes 5b innerhalb des Gehäuses 2a. Das Schlüsselloch 2d ist derart in der Sicherungsvorrichtung 2 angeordnet, dass der Schlüsselhauptbart 5b unter die Entriegelungslasche 3b zu liegen kommt, derart, dass ein Drehen des Schlüssels 5 beziehungsweise des Schlüsselhauptbartes 5b, wie in Fig. 9 dargestellt, ein Niederdrücken der Entriegelungslasche 3b bewirkt, so dass die Verbindung zwischen der Haltenase 1f und dem Anschlagteil 3b gelöst wird, und der Stecker 3 am Kabel 4 aus der Steckbuchse 1 gezogen werden kann. Die Höhe der Schwelle 2e ist derart bezüglich der Lage der Entriegelungslasche 3b angepasst, dass die Schwelle 2e die Entriegelungslasche 3b beim Zurückziehen des Steckers 3 nicht behindert. Die Innenkante 2m kann derart ausgestaltet sein, dass sie, nebst der Haltenase 1f, als zusätzliches Anschlagteil für die Entriegelungslasche 3b dient.

Fig. 5 zeigt die Anordnung gemäss Fig. 4 mit teilweise gedrehtem Schlüssel 5.

Fig. 10 zeigt in einer Frontansicht und Fig. 11 in einer perspektivischen Ansicht ein weiteres Ausführungsbeispiel eines Gehäuses 2a einer Sicherheitsvorrichtung 2. Im Unterschied zu der in Fig. 1 dargestellten Sicherheitsvorrichtung 2 weist diese eine Halterung 2n auf, in welche ein Einsatzteil 2i in Richtung A bewegt einführbar ist. Jedes der drei in den Figuren 12a, 12b, 12c dargestellte Einsatzteile 2i weist ein unterschiedlich ausgestaltetes Schlüsselloch 2d mit Ausnehmung 2l auf. Zudem weist das Einsatzteil eine vorstehende Nase 2k auf. Das Einsatzteil 2i ist in die Halterung 2n einführbar, sodass das Schlüsselloch 2d neben die Lagerstelle 2h zu liegen kommt, und die Nase 2k in der Durchbrechung 2g Platz findet. Die Figuren 14a, 14b, 14c zeigen Schlüsselhauptbärte 5b mit einer im wesentlichen tropfenförmig verlaufenden, auf die Entriegelungslasche 3b wirkenden Oberfläche und einem Schlüsselnebenbart 5g. Die Schlüssel 5 sind entsprechend den in den Figuren 12a, 12b, 12c dargestellten Schlüssellöchern 2d angepasst ausgestaltet, so dass jeweils ein Einsatzteil 2i mit Schlüsselloch 2d und ein Schlüssel 5 mit Schlüsselhauptbart 5b und Schlüsselnebenbart 5g paarweise zusammengehören. In einer bevorzugten Ausgestaltung sind zusammengehörende Einsatzteile 2i und Schlüssel 5 mit demselben Kennzeichen versehen und vorzugsweise mit derselben Farbe gekennzeichnet. So könnten die Einsatzteile 2i und die dazugehörenden Schlüssel 5 aus einem Kunststoff derselben Farbe gefertigt sein. Aus der Figur 10 ist ersichtlich, dass die Nase 2k eines farbigen Einsatzteils 2i in der Durchbrechung 2g angeordnet ist und somit die Farbe aus der Frontansicht der Sicherheitsvorrichtung 2 erkennbar ist. Somit muss nur noch der Schlüssel 5 mit derselben Farbe gewählt werden, und mit diesem Schlüssel 5 kann die Steckverbindung getrennt werden. Damit können in einfacher Weise Sicherungsvorrichtungen 2 mit unterschiedlichen Schlüsseln 5 ausgerüstet werden. Auch die in den Figuren 1 bis 9 dargestellte Sicherungsvorrichtung 2 kann mit unterschiedlich ausgestalteten Schlüssellöchern 2d versehen sein, so dass zum Trennen der Steckverbindung entsprechend unterschiedlich ausgestaltete Schlüssel 5 erforderlich sind. Auch diese Sicherungsvorrichtungen 2 und Schlüssel 5 können mit einem Kennzeichen wie einer Farbe versehen sein.

Fig. 13 zeigt in einer Aufsicht einen Schlüssel 5 mit einem Schlüsselhauptbart 5b und einem Schlüsselnebenbart 5g, einer Welle 5c, einem Lagerteil 5d, einem Verbindungsteil 5e und einem Haltegriff 5f.

In einer vorteilhaften Ausgestaltung kann die Sicherungsvorrichtung 2 eine Dichtung umfassen, welche beispielsweise in der Öffnung 2f angeordnet ist, um den Innenraum des Gehäuses 2a gegen aussen abzudichten, oder vor Feuchtigkeit oder Staub zu schützen.

Wie aus Fig. 1a ersichtlich kann die Sicherheitsvorrichtung 2 links und rechts eine Lagerstelle 2h und daneben angeordnet ein Schlüsselloch 2d aufweisen, so dass der Schlüssel 5 von links oder von rechts in die Sicherheitsvorrichtung 2 einführbar ist.

## Patentansprüche

1. Sicherungsvorrichtung (2) für eine Steckverbindung mit Steckbuchse (1) und RJ-45 Stecker (3), wobei der RJ-45 Stecker (3) eine Entriegelungslasche (3b) umfasst, welche mit einer Haltenase (1f) der RJ-45 Steckbuchse (1) eine lösbare Rastverbindung bildet,
**dadurch gekennzeichnet, dass** die Sicherungsvorrichtung (2) ein
manschettenförmiges Gehäuse (2a) aufweist, welches mit Befestigungsmitteln (2c) vor der Steckbuchse (1) befestigbar ist, wobei das Gehäuse (2a) derart ausgestaltet ist, dass bei einem in die Steckbuchse (1) eingerasteten Stecker (3) das aus der Steckbuchse (1) vorstehende Ende der Entriegelungslasche (3b) vollständig innerhalb des Gehäuses (2a) zu liegen kommt, und dass das Gehäuse (2a) ein seitlich angeordnetes Schlüsselloch (2d) aufweist, welches derart bezüglich der Lage der Entriegelungslasche (3b) angeordnet ist, dass mit einem in das Schlüsselloch (2d) eingreifenden Schlüssel (5) die Entriegelungslasche (3b) auslenkbar und dadurch die Steckverbindung lösbar ist und das Gehäuse (2a) dazu eine Lagerstelle (2a) und/oder ein Schlüsselloch (2d) aufweist, welche derart ausgestaltet sind, dass der Schlüssel (5) darin um eine Achse (5a) drehbar gelagert ist.

2. Sicherungsvorrichtung (2) nach Anspruch 1, **dadurch gekennzeichnet, dass** der Schlüssel (5) einen entsprechend dem Querschnitt des Schlüssellochs (2d) angepasst. ausgestalteten Schlüsselbart aufweist, wobei ein Schlüsselhauptbart (5b) eine mit der Entriegelungslasche (3b) zusammenwirkende Oberfläche aufweist.

3. Sicherungsvorrichtung (2) nach Anspruch 1 oder 2, **dadurch gekennzeichnet, dass** für unterschiedlich ausgestaltete Schlüssellöcher (2d) und dazugehörige Schlüssel (5) die Sicherungsvorrichtung (2) und der dazugehörige Schlüssel (5) mit einem Kennzeichen, insbesondere mit einer Farbe, markiert sind.

4. Sicherungsvorrichtung (2) nach einem der vorhergehenden Ansprüche, **dadurch gekennzeichnet, dass** das Schlüsselloch (2d) in einem Einsatzteil (2i) angeordnet ist, und dass das Gehäuse (2a) eine Halterung (2n) zur Aufnahme des Einsatzteils (2i) aufweist.

5. Sicherungsvorrichtung (2) nach Anspruch 4, **gekennzeichnet durch** eine Mehrzahl von Einsatzteilen (2i) mit unterschiedlich ausgestalteten Schlüssellöchern (2d), und mit einer Mehrzahl von Schlüsseln (5) mit entsprechend den Schlüssellöchern (2d) angepasst ausgestalteten Schlüsselbärten.

6. Sicherungsvorrichtung (2) nach Anspruch 5, **dadurch gekennzeichnet, dass** die Einsatzteile (2i) sowie die Schlüssel (5) mit einem Kennzeichen markiert sind, und dass gegenseitig passende Einsatzteile (2i) und Schlüssel (5) mit demselben Kennzeichen, insbesondere mit derselben Farbe, versehen sind.

7. Sicherungsvorrichtung (2) nach Anspruch 6, **dadurch gekennzeichnet, dass** im Gehäuse (2a) eine Durchbrechung (2g) derart angeordnet ist, dass das Kennzeichen des Einsatzteils (2i) von aussen sichbar ist.

8. Sicherungsvorrichtung (2) nach Anspruch 7, **dadurch gekennzeichnet, dass** das Einsatzteil (2i) einen nasenförmigen Vorsprung (2k) aufweist, welcher derart ausgestaltet ist, dass dieser in die Durchbrechung (2g) zu liegen kommt, und dass der Vorsprung (2k) das Kennzeichen aufweist.

9. Sicherungsvorrichtung (2) nach einem der vorhergehenden Ansprüche, **dadurch gekennzeichnet, dass** diese eine Dichtung (6) umfasst, um den Innenraum des Gehäuses (2a) nach Aussen abzudichten.

10. Steckverbindersystem umfassend eine Sicherungsvorrichtung (2) nach einem der vorhergehenden Ansprüche, eine Steckbuchse (1), insbesondere eine RJ-Steckbuchse, einen Stecker (3) sowie einen Schlüssel (5).

## Claims

1. Safety device (2) for a plug connection with a socket connector (1) and an RJ-45 plug (3), whereby the RJ-45 plug (3) comprises an unlatching clip (3b) which forms a releasable lock-in connection by means of a holding projection (1f) on the socket connector (1), wherein the Safety device (2) has a sleeve-shaped housing (2a), which can be secured in front of the socket connector (1) by means of securing elements (2c), whereby the housing (2a) is designed in such a manner that when a plug (3) is locked-in to the socket connector (1), the end of the unlatching clip (3b) which protrudes out of the socket connector (1) lies completely within the housing (2a), and that the housing (2a) has a keyhole disposed on the side, said keyhole being arranged with respect to the position of the unlatching clip (3b) such, that by means of a key engaging in to the keyhole (2d), the unlatching clip (3b) is movable and thus the plug connection is releasable, and the housing (2a) further comprises a resting position (2a) and/or a keyhole (2d) which are designed such that the key (5) is rotatably lodged within the keyhole (2d) around an axis (5a).

2. Safety device (2) according to claim 1, wherein the key (5) has a key bit designed to suit the diameter of the keyhole (2d), whereby the main key bit (5b) has a surface which interacts with the unlatching clip (3b).

3. Safety device (2) according to claim 1 or 2, wherein, in the case of differently designed keyholes (2d) and appendant keys (5) the Safety device (2) and the appendant key (5) are marked with a code, especially with a colour code.

4. Safety device (2) according to one of the previous claims, wherein the keyhole (2d) is arranged within an insertion part (2i), and the housing (2a) comprises retaining means (2n) for receiving the insertion part (2i).

5. Safety device (2) according to claim 4, **characterized by** a plurality of insertion parts (2i) having differently designed keyholes (2d), and having a plurality of keys (5) with key bits appropriately designed to suit the keyholes (2d).

6. Safety device (2) according to claim 5, wherein the insertion parts (2i) as well as the keys (5) are marked with a code, and that mutually compatible insertion parts (2i) and keys (5) are marked with the same code, especially with the same colour.

7. Safety device (2) according to claim 6, wherein an aperture (2g) is arranged in the housing (2a) such that the code marking of the insertion part (2i) may be seen from the outside.

8. Safety device (2) according to claim 7, wherein the insertion part (2i) has a nose-like protrusion (2k), which is designed in such a manner that it comes to lie in the aperture (2g) and that the protrusion (2k) has the code marking.

9. Safety device (2) according to one of the previous claims, wherein said Safety device comprises a gasket (6) in order to seal off the inner space of the housing (2a) from the outside.

10. Plug-in connector system comprising a Safety device (2) according to one of the previous claims, a socket connector (1), in particular an RJ-socket connector, a plug (3) and a key (5).

## Revendications

1. Dispositif de sécurité (2) pour un connecteur mâle avec une prise femelle (1) et une fiche RJ-45 (3), la fiche RJ-45 (3) comportant une languette de déverrouillage (3b), qui forme un assemblage encliqueté détachable avec un ergot de retenue (1f) de la fiche RJ-45 de la prise femelle (1), **caractérisé en ce que** le dispositif de sécurité (2) présente un boîtier en forme de manchette (2a), qui peut être fixé devant la prise femelle (1) avec des moyens de fixation (2c), le boîtier (2a) étant configuré de telle façon que, avec une fiche (3) engagée dans la prise femelle (1), l'extrémité de la languette de déverrouillage (3b) sortant de la prise femelle (1) vienne se placer entièrement à l'intérieur du boîtier (2a), et **en ce que** le boîtier (2a) présente une entrée de clé (2d) disposée latéralement, qui est disposée de telle façon, par rapport à la position de la languette de déverrouillage (3b), que la languette de déverrouillage (3b) puisse être déviée avec une clé (5) introduite dans l'entrée de clé (2d) et que le connecteur mâle soit ainsi détachable et que le boîtier (2a) présente à cet effet un point d'appui (2a) et/ou une entrée de clé (2d) qui sont configurés de telle façon que la clé (5) soit montée dans celui-ci de façon rotative autour d'un axe (5a).

2. Dispositif de sécurité (2) selon la revendication 1, **caractérisé en ce que** la clé (5) présente un panneton de clé configuré de façon adaptée correspondant à la section de l'entrée de clé (2d), le panneton de clé principal (5b) présentant une surface coopérant avec la languette de déverrouillage (3b).

3. Dispositif de sécurité (2) selon la revendication 1 ou 2, **caractérisé en ce que** le dispositif de sécurité (2) et la clé correspondante (5) sont marqués d'un signe distinctif, en particulier avec une couleur, pour des entrées de clé (2d) de configurations différentes et pour les clés (5) correspondantes.

4. Dispositif de sécurité (2) selon l'une quelconque des revendications précédentes, **caractérisé en ce que** l'entrée de clé (2d) est disposée dans une pièce d'insertion (2i) et **en ce que** le boîtier (2a) présente un support (2n) pour recevoir la pièce d'insertion (2i).

5. Dispositif de sécurité (2) selon la revendication 4, **caractérisé par** une pluralité de pièces d'insertion (2i) avec des entrées de clé (2d) de configurations différentes, et avec une pluralité de clés (5) avec des pannetons de clé configurés de façon adaptée correspondant aux entrées de clé (2d).

6. Dispositif de sécurité (2) selon la revendication 5, **caractérisé en ce que** les pièces d'insertion (2i) ainsi que les clés (5) sont marquées d'un signe distinctif, et **en ce que** des pièces d'insertion (2i) et des clés (5) se correspondant mutuellement sont pourvues du même signe distinctif, en particulier avec la même couleur.

7. Dispositif de sécurité (2) selon la revendication 6, **caractérisé en ce qu'**une percée (2g) est disposée dans le boîtier (2a) de telle façon que le signe distinctif de la pièce d'insertion (2i) soit visible de l'extérieur.

8. Dispositif de sécurité (2) selon la revendication 7, **caractérisé en ce que** la pièce d'insertion (2i) présente une saillie en forme d'ergot (2k), qui est configurée de telle façon que celle-ci vienne se placer dans la percée (2g), et **en ce que** la saillie (2k) présente le signe distinctif.

9. Dispositif de sécurité (2) selon l'une quelconque des revendications précédentes, **caractérisé en ce que** celui-ci comporte un joint d'étanchéité (6), destiné à isoler l'espace intérieur du boîtier (2a) de façon étanche par rapport à l'extérieur.

10. Système de connecteur mâle comprenant un dispositif de sécurité (2) selon l'une quelconque des revendications précédentes, une prise femelle (1), en particulier une prise femelle RJ, une fiche (3) ainsi qu'une clé (5).
